# EUROPÄISCHE PATENTSCHRIFT

(11) **EP 4 301 939 B1**
(45) Veröffentlichungstag und Bekanntmachung des Hinweises auf die Patenterteilung: **20.05.2026**
(21) Anmeldenummer: 22710374.4
(22) Anmeldetag: 03.03.2022
(51) Int. Cl.: E03C 1/04

(54) **MUTTER ZUR BEFESTIGUNG EINER SANITÄRARMATUR AN EINEM TRÄGER**
NUT FOR SECURING A SANITARY FITTING TO A SUPPORT
ÉCROU DE FIXATION D'UN APPAREIL SANITAIRE SUR UN SUPPORT

(30) Priorität: 04.03.2021 DE 102021105213
(43) Veröffentlichungstag der Anmeldung: 10.01.2024
(73) Patentinhaber: Grohe AG, 58675 Hemer (DE)
(72) Erfinder: MUEHLING, Felix, 58710 Menden (DE)
(86) Internationale Anmeldenummer: PCT/EP2022/055441
(87) Internationale Veröffentlichungsnummer: WO 2022/184847

(56) Entgegenhaltungen:
- CN-A- 110 725 368
- KR-B1- 101 784 906
- US-A1- 2010 272 503
- US-B2- 6 874 527

## Beschreibung

Die vorliegende Erfindung betrifft eine Mutter zur Befestigung einer Sanitärarmatur an einem Träger gemäss dem Oberbegriff von Anspruch 1. Sanitärarmaturen dienen insbesondere der bedarfsgerechten Bereitstellung einer Flüssigkeit an einem Waschbecken, Spülbecken, Badewanne und/oder Dusche.

Zur Befestigung der Sanitärarmaturen weisen die Träger regelmäßig eine Montageöffnung auf, durch die sich die Sanitärarmaturen mit einem Armaturenschaft erstrecken. Der Armaturenschaft kann beispielsweise als Gewindehülse ausgebildet sein. Auf der der Sanitärarmatur gegenüberliegenden Seite des Trägers wird eine Mutter auf den Armaturenschaft geschraubt, die die Sanitärarmatur an dem Träger befestigt. Aufgrund der Länge des Armaturenschafts ist das Festschrauben der Mutter auf den Armaturenschaft mit hohem Aufwand verbunden. Beispielsweise können für das Festschrauben der Mutter deutlich mehr als 20 Umdrehungen erforderlich sein.

Es sind grundsätzlich Befestigungsmuttern bekannt, die für eine Befestigung von Sanitärarmaturen an einem Träger bei eingeschränkten Platzverhältnissen von unterhalb des Trägers geeignet sind, beispielsweise aus CN 110725368 A, US 6,874,527 B2, US 2010/0272503 A1 und KR 10-1784906 B1.

Aufgabe der Erfindung ist es daher, die mit Bezug auf den Stand der Technik geschilderten Probleme zumindest teilweise zu lösen und insbesondere eine Mutter anzugeben, mit der eine Sanitärarmatur mit geringem Aufwand befestigbar ist.

Diese Aufgabe wird gelöst mit einer Mutter gemäß den Merkmalen des unabhängigen Patentanspruchs. Weitere vorteilhafte Ausgestaltungen der Mutter sind in den abhängigen Patentansprüchen angegeben. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Mutter zur Befestigung einer Sanitärarmatur an einem Träger bei, die zumindest Folgendes aufweist:
- einen Grundkörper mit einer Mehrzahl von Gewindelaschen, die beim Aufschieben der Mutter auf ein Gewinde der Sanitärarmatur in einer radialen Richtung verstellbar sind, und
- einen Drehverschluss, der zwischen einer Verriegelungsstellung und einer Freigabestellung drehbar an dem Grundkörper befestigt ist, wobei der Drehverschluss in der Verriegelungsstellung die Gewindelaschen verriegelt.

Die (mehrteilige) Mutter ist insbesondere nach Art einer Schraubenmutter ausgebildet und/oder um eine Längsachse bzw. Drehachse der Mutter auf ein (Außen-)Gewinde schraubbar. Hierzu weist die Mutter einen Grundkörper mit einer Mehrzahl von Gewindelaschen auf. Der Grundkörper kann rohrförmig ausgebildet sein und/oder einen runden Querschnitt aufweisen. Weiterhin kann der Grundkörper sich entlang der Längsachse bzw. Drehachse der Mutter erstrecken und/oder einen geraden Verlauf aufweisen. Zudem kann der Grundkörper zumindest teilweise aus Kunststoff und/oder Metall bestehen. Die Gewindelaschen sind insbesondere nach Art von Gewindeflanken oder Zungen ausgebildet. Weiterhin können die Gewindelaschen an dem Grundkörper biegbar ausgebildet sein. Zudem kann an den Gewindelaschen ein Innengewinde des Grundkörpers ausgebildet sein.

Weiterhin weist die Mutter einen Drehverschluss auf, der relativ zu dem Grundkörper drehbar an dem Grundkörper befestigt ist. Der Drehverschluss kann insbesondere an einer Umfangsfläche des Grundkörpers drehbar befestigt sein. Weiterhin kann der Drehverschluss ringförmig ausgebildet sein. Zudem kann der Drehverschluss zumindest teilweise aus Kunststoff und/oder Metall bestehen. Der Drehverschluss ist zwischen einer Verriegelungsstellung und einer Freigabestellung, insbesondere begrenzt, drehbar. In der Freigabestellung des Drehverschlusses sind die Gewindelaschen freigegeben, sodass beim Befestigen der Sanitärarmatur an einem Träger, bei dem es sich beispielsweise um eine (Arbeits-)Platte handeln kann, das Aufschieben der Mutter beispielsweise auf einen als eine Gewindehülse ausgebildeten Armaturenschaft der Sanitärarmatur ermöglicht ist. Die Gewindelaschen sind beim Aufschieben auf den Armaturenschaft durch das Gewinde des Armaturenschafts in einer radialen Richtung, d. h. orthogonal zu der Längsachse bzw. Drehachse der Mutter, nach außen biegbar bzw. verstellbar. Somit muss die Mutter nicht über die gesamte Länge des Armaturenschafts geschraubt werden. Bei Erreichen einer Unterseite des Trägers ist der Drehverschluss gegenüber dem Grundkörper in die Verriegelungsstellung drehbar, sodass die Gewindelaschen verriegelt sind. Unter "Verriegeln" kann insbesondere verstanden werden, dass die Gewindelaschen derart fixiert sind, dass das Innengewinde des Grundkörpers nicht mehr in einer axialen Richtung der Mutter, d. h. insbesondere parallel zu der Längsachse bzw. Drehachse der Mutter, über das Gewinde des Armaturenschafts der Sanitärarmatur rutschen kann. Stattdessen kann das an den Gewindelaschen ausgebildete Innengewinde in das Gewinde des Armaturenschafts eingreifen, sodass die Mutter mit wenigen Umdrehungen, beispielsweise mit weniger als fünf Umdrehungen, festschraubbar ist. Das Festschrauben kann von Hand und/oder mit einem Schraubenschlüssel erfolgen. Unter "Verriegeln" kann zudem auch verstanden werden, dass ein Biegen bzw. Verstellen der Gewindelaschen in der radialen Richtung nach außen blockiert ist. Hierdurch kann sich das an den Gewindelaschen ausgebildete Gewinde der Mutter beim Festschrauben der Mutter nicht von dem Außengewinde des Armaturenschafts der Sanitärarmatur lösen.

Der Grundkörper oder der Drehverschluss können zumindest teilweise aus glasfaserverstärktem Kunststoff bestehen. Insbesondere können der Grundkörper und/oder der Drehverschluss zumindest teilweise aus glasfaserverstärktem Kunststoff bestehen.

Die Mutter kann zweiteilig ausgebildet sein. Dies kann insbesondere bedeuten, dass die Mutter nur aus zwei Teilen, nämlich dem Grundkörper und dem Drehverschluss, besteht.

Der Grundkörper kann eine erste Länge von mindestens 40 mm (Millimeter) aufweisen. Insbesondere kann die erste Länge 40 mm bis 120 mm betragen. Die erste Länge bemisst sich insbesondere parallel zu der Längsachse bzw. Drehachse der Mutter.

Der Drehverschluss kann eine zweite Länge von mindestens 5 mm aufweisen. Bevorzugt kann der Drehverschluss eine zweite Länge von 5 mm bis 40 mm, besonders bevorzugt 25 mm bis 30 mm, aufweisen. Die zweite Länge bemisst sich insbesondere parallel zu der Längsachse bzw. Drehachse der Mutter.

Der Drehverschluss kann zwischen der Verriegelungsstellung und der Freigabestellung um einen Drehwinkel von 10° bis 180° drehbar sein. Bevorzugt ist der Drehverschluss zwischen der Verriegelungsstellung und der Freigabestellung um einen Drehwinkel von 10 bis 90°, besonders bevorzugt (im Wesentlichen) 30°, drehbar.

Der Grundkörper kann zumindest einen Anschlag aufweisen, der einen Drehwinkel des Drehverschlusses begrenzt. Der zumindest eine Anschlag kann sich beispielsweise in die radiale Richtung nach außen erstrecken. Weiterhin kann der zumindest eine Anschlag in der Verriegelungsstellung beispielsweise eine erste Anschlagsfläche des Drehverschlusses kontaktieren und/oder in der Freigabestellung eine zweite Anschlagsfläche des Drehverschlusses kontaktieren.

Der Drehverschluss kann eine Mehrzahl von Freiräumen aufweisen, in die die Gewindelaschen in der Freigabestellung des Drehverschlusses in der radialen Richtung verstellbar sind. Die Freiräume können beispielsweise nach Art von Ausnehmungen oder Nuten ausgebildet sein. Weiterhin können die Freiräume insbesondere an einer Innenfläche des Drehverschlusses ausgebildet sein und/oder sich in der radialen Richtung durch den Drehverschluss erstrecken.

Die Freiräume können eine Tiefe von mindestens 1 mm aufweisen. Bevorzugt können die Freiräume eine Tiefe von 1 mm bis 10 mm, besonders bevorzugt 1 mm bis 5 mm aufweisen. Die Tiefe bemisst sich insbesondere in der radialen Richtung der Mutter, insbesondere ausgehend von der Innenfläche des Drehverschlusses.

Der Drehverschluss ist an dem Grundkörper zwischen einem ersten Axialanschlag und einem zweiten Axialanschlag geführt. Der erste Axialanschlag und/oder zweite Axialanschlag können sich insbesondere von einer Umfangsfläche des Grundkörpers in der radialen Richtung nach außen erstrecken. Der erste Axialanschlag ist an einem ersten längsseitigen Ende des Grundkörpers ausgebildet. Der zweite Axialanschlag ist

in der radialen Richtung so klein ausgebildet, dass der Drehverschluss durch eine elastische Verformung des Drehverschlusses und/oder des zweiten Axialanschlags von einem zweiten längsseitigen Ende des Grundkörpers in der axialen Richtung bis zu dem ersten Axialanschlag auf den Grundkörper aufsteckbar ist. Hierdurch ist der Drehverschluss mit geringem Aufwand an dem Grundkörper befestigbar.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: eine mit einer Mutter an einem Träger befestigte Sanitärarmatur in einer Seitenansicht;
- Fig. 2:: die Mutter in einer perspektivischen Darstellung;
- Fig. 3:: die Mutter in einer ersten Schnittdarstellung entlang einer in der Fig. 1 gezeigten Schnittlinie III-III;
- Fig. 4:: die Mutter in einer zweiten Schnittdarstellung entlang einer in der Fig. 3 gezeigten Schnittlinie IV-IV;
- Fig. 5:: die Mutter in einer dritten Schnittdarstellung entlang einer in der Fig. 1 gezeigten Schnittlinie V-V; und
- Fig. 6:: die Mutter in einer vierten Schnittdarstellung entlang einer in der Fig. 5 gezeigten Schnittlinie VI-VI.

Die Fig. 1 zeigt eine mit einer Mutter 1 an einem Träger 3 befestigte Sanitärarmatur 2 in einer Seitenansicht. Die Sanitärarmatur 2 weist ein Armaturengehäuse 18 mit einem schwenkbaren Auslauf 19 auf. An dem Auslauf 19 ist eine Auslauföffnung 20 ausgebildet, über die die Sanitärarmatur 2 Flüssigkeit an eine Umgebung 21 abgeben kann. Die Sanitärarmatur 2 ist mit einem ein Gewinde 6 aufweisenden Armaturenschaft 22 durch eine Montageöffnung 23 des Trägers 3 gesteckt und mit der Mutter 1 an den Träger 3 befestigt. Hierzu wurde ein Drehverschluss 8 der Mutter 1 in eine in der Fig. 3 gezeigte Freigabestellung 10 gedreht und die Mutter 1 anschließend entlang ihrer Längsachse 24 auf den Armaturenschaft 22 gesteckt, bis dass ein erstes längsseitiges Ende 25 der Mutter 1 an einer Unterseite 26 des Trägers 3 anlag. Sodann wurde der Drehverschluss 8 in eine in der Fig. 5 gezeigte Verriegelungsstellung 9 verstellt und die Mutter 1 anschließend von Hand gegen die Unterseite 26 des Trägers 3 angezogen.

Die Fig. 2 zeigt die Mutter 1 in einer perspektivischen Darstellung. Die (mehrteilige) Mutter 1 bzw. Mutteranordnung umfasst einen Grundkörper 4 und den Drehverschluss 8, der drehbar an dem Grundkörper 4 befestigt ist. Der Grundkörper 4 ist rohrförmig ausgebildet und erstreckt sich entlang der Längsachse 24 von dem ersten längsseitigen Ende 25 zu einem zweiten längsseitigen Ende 30. Weiterhin weist der Grundkörper 4 entlang der Längsachse 27 eine erste Länge 11 und der Drehverschluss 8 eine zweite Länge 12 auf. Zudem umfasst der Grundkörper 4 im Bereich des Drehverschlusses 8 eine Mehrzahl von Gewindelaschen 5, an denen ein Innengewinde 28 des Grundkörpers 4 ausgebildet ist. Die Gewindelaschen 5 erstrecken sich parallel zu der Längsachse 24 in einer Längsrichtung 27, wobei ein auskragendes Ende 29 der Gewindelaschen 5 in Richtung des zweiten längsseitigen Endes 30 des Grundkörpers 4 orientiert ist. Der Drehverschluss 8 befindet sich hier in einer Freigabestellung 10, in der die Gewindelaschen 5 beim Aufstecken der Mutter 1 auf den in der Fig. 1 gezeigten Armaturenschaft 22 der Sanitärarmatur 2 durch das an dem Armaturenschaft 22 ausgebildete Gewinde 6 in einer radialen Richtung 7 nach außen verstellbar bzw. biegbar sind. Hierdurch ist die Mutter 1 ohne Drehbewegung parallel zu der Längsachse 24 auf den Armaturenschaft 22 schiebbar. Der Grundkörper 4 umfasst einen Griffbereich 31, der sich von dem Drehverschluss 8 zu dem zweiten längsseitigen Ende 30 erstreckt und parallel zu der Längsachse 27 eine dritte Länge 32 aufweist.

Die Fig. 3 zeigt die Mutter 1 in einer ersten Schnittdarstellung entlang einer in der Fig. 1 gezeigten Schnittlinie III-III. Zu erkennen ist hier insbesondere, dass der Grundkörper 4 bei der hier gezeigten Ausführungsvariante der Mutter 1 sechs Gewindelaschen 5 aufweist, die in einer Umfangsrichtung 33 der Mutter 1 gleichmäßig verteilt sind. Der Drehverschluss 8 befindet sich hier in der Freigabestellung 10, in der sich Freiräume 15 in der radialen Richtung 7 mit den Gewindelaschen 5 decken. Hierdurch sind die Gewindelaschen 5 in der radialen Richtung 7 nach außen in die Freiräume 15 des Drehverschlusses 8 verstellbar.

Die Fig. 4 zeigt die Mutter 1 in einer zweiten Schnittdarstellung entlang einer in der Fig. 3 gezeigten Schnittlinie IV-IV. Der Freiraum 15 weist ausgehend von einer Innenfläche 34 des Drehverschlusses 8 in der radialen Richtung 7 nach außen eine Tiefe 35 auf.

Die Fig. 5 zeigt die Mutter 1 in einer dritten Schnittdarstellung entlang einer in der Fig. 1 gezeigten Schnittlinie V-V. In der dritten Schnittdarstellung ist zu erkennen, dass der Grundkörper 4 drei Anschläge 14 aufweist, die sich in der radialen Richtung 7 nach außen erstrecken. Im Vergleich zur in der Fig. 3 gezeigten Freigabestellung 10 des Drehverschlusses 8 wurde der Drehverschluss 8 in der Fig. 5 relativ zu dem Grundkörper 4 gegen den Uhrzeigersinn mit einem Drehwinkel 13 in eine Verriegelungsstellung 9 verstellt bzw. gedreht, bis dass erste Anschlagsflächen 36 des Drehverschlusses 8 die Anschläge 14 des Grundkörpers 4 kontaktieren, sodass der Drehverschluss 8 relativ zu dem Grundkörper 4 nicht weiter gegen den Uhrzeigersinn drehbar ist. In der Verriegelungsstellung 9 decken sich die Freiräume 15 des Drehverschlusses 8 in der radialen Richtung 7 nicht (vollständig) mit den Gewindelaschen 5 des Grundkörpers 4. Hierdurch sind die Gewindelaschen 5 verriegelt, sodass diese nicht in der radialen Richtung 7 nach außen verstellbar sind. Aus der Verriegelungsstellung 9 ist der Drehverschluss 8 relativ zu dem Grundkörper 4 im Uhrzeigersinn mit dem Drehwinkel 13 zurück in die in der Fig. 3 gezeigte Freigabestellung 10 verstellbar, bis dass zweite Anschlagsflächen 37 des Drehverschlusses 8 die Anschläge 14 des Grundkörpers 4 kontaktieren, sodass der Drehverschluss 8 relativ zu dem Grundkörper 4 nicht weiter im Uhrzeigersinn drehbar ist.

Die Fig. 6 zeigt die Mutter 1 in einer vierten Schnittdarstellung entlang einer in der Fig. 5 gezeigten Schnittlinie VI-VI. Zu erkennen ist in der Fig. 6, dass eine Außenfläche 38 der Gewindelaschen 5 des Grundkörpers 4 direkt an der Innenfläche 34 des Drehverschlusses 8 anliegt, sodass die Gewindelaschen 5 in der radialen Richtung 7 nicht nach außen verstellbar sind. Hierdurch kann das Innengewinde 28 des Grundkörpers 4 nicht über das in der Fig. 1 gezeigte Gewinde 6 des Armaturenschafts 22 rutschen, sondern steht mit dem Gewinde 6 im Eingriff. Hierdurch kann die Mutter 1 an dem Armaturenschaft 22 durch eine Drehung um die in der Fig. 2 gezeigte Längsachse 24 festgezogen werden. Der Drehverschluss 8 ist an dem Grundkörper 4 zwischen einem ersten Axialanschlag 16 und einem zweiten Axialanschlag 17 geführt, sodass sich der Drehverschluss 8 in einer axialen Richtung 40, d. h parallel zu der in der Fig. 2 gezeigten Längsachse 24 des Grundkörpers 4, nicht von dem Grundkörper 4 lösen kann. Die Axialanschläge 16, 17 erstrecken sich von einer Umfangsfläche 39 des Grundkörpers 4 in der radialen Richtung 7 nach außen. Der erste Axialanschlag 16 ist an dem ersten längsseitigen Ende 25 des Grundkörpers 4 ausgebildet. Der zweite Axialanschlag 17 ist derart ausgebildet bzw. in der radialen Richtung 7 so klein ausgebildet, dass der Drehverschluss 8 durch eine elastische Verformung des Drehverschlusses 8 und/oder des zweiten Axialanschlags 17 von dem in der Fig. 2 gezeigten zweiten längsseitigen Ende 30 des Grundkörper 4 in der axialen Richtung 14 bis zu dem ersten Axialanschlag 16 auf den Grundkörper 4 aufsteckbar ist.

Durch die vorliegende Erfindung sind Sanitärarmaturen mit geringem Aufwand befestigbar.

### Bezugszeichenliste

- 1: Mutter
- 2: Sanitärarmatur
- 3: Träger
- 4: Grundkörper
- 5: Gewindelasche
- 6: Gewinde
- 7: radiale Richtung
- 8: Drehverschluss
- 9: Verriegelungsstellung
- 10: Freigabestellung
- 11: erste Länge
- 12: zweite Länge
- 13: Drehwinkel
- 14: Anschlag
- 15: Freiraum
- 16: erster Axialanschlag
- 17: zweiter Axialanschlag
- 18: Armaturengehäuse
- 19: Auslauf
- 20: Auslauföffnung
- 21: Umgebung
- 22: Armaturenschaft
- 23: Montageöffnung
- 24: Längsachse
- 25: erstes längsseitiges Ende
- 26: Unterseite
- 27: Längsrichtung
- 28: Innengewinde
- 29: auskragendes Ende
- 30: zweites längsseitiges Ende
- 31: Griffbereich
- 32: dritte Länge
- 33: Umfangsrichtung
- 34: Innenfläche
- 35: Tiefe
- 36: erste Anschlagsfläche
- 37: zweite Anschlagsfläche
- 38: Außenfläche
- 39: Umfangsfläche
- 40: axiale Richtung

## Patentansprüche

1. Mutter (1) zur Befestigung einer Sanitärarmatur (2) an einem Träger (3), um eine Längsachse (24) der Mutter (1) auf ein Gewinde (6) der Sanitärarmatur (2) schraubbar und zumindest aufweisend:
- einen Grundkörper (4) mit einer Mehrzahl von Gewindelaschen (5), die beim Aufschieben der Mutter (1) auf das Gewinde (6) in einer radialen Richtung (7), nämlich orthogonal zu der Längsachse der Mutter (1), verstellbar sind, und
- einen Drehverschluss (8), der zwischen einer Verriegelungsstellung (9) und einer Freigabestellung (10) drehbar an dem Grundkörper (4) befestigt ist, wobei der Drehverschluss (8) in der Verriegelungsstellung (9) die Gewindelaschen (5) verriegelt, wobei der Drehverschluss (8) an dem Grundkörper (4) zwischen einem ersten Axialanschlag (16) des Grundkörpers (4) und einem zweiten Axialanschlag (17) des Grundkörpers (4) geführt ist, und wobei der erste Axialanschlag (16) an einem ersten längsseitigen Ende (25) des Grundkörpers (4) ausgebildet ist,
**dadurch gekennzeichnet, dass**
der zweite Axialanschlag (17) in der radialen Richtung (7) des Grundkörpers (4) so klein ausgebildet ist, dass der Drehverschluss (8) durch eine elastische Verformung des Drehverschlusses (8) und/oder des zweiten Axialanschlags (17) von einem zweiten längsseitigen Ende (30) des Grundkörpers (4) in axialer Richtung (40) des Grundkörpers (4) bis zu dem ersten Axialanschlag (16) auf den Grundkörper (4) aufsteckbar ist.

2. Mutter (1) nach einem der vorhergehenden Patentansprüche, wobei der Grundkörper (4) oder der Drehverschluss (8) zumindest teilweise aus glasfaserverstärktem Kunststoff besteht.

3. Mutter (1) nach einem der vorhergehenden Patentansprüche, wobei die Mutter (1) zweiteilig ausgebildet ist.

4. Mutter (1) nach einem der vorhergehenden Patentansprüche, wobei der Grundkörper (4) eine erste Länge (11) von mindestens 40 mm aufweist.

5. Mutter (1) nach einem der vorhergehenden Patentansprüche, wobei der Drehverschluss (8) eine zweite Länge (12) von mindestens 5 mm aufweist.

6. Mutter (1) nach einem der vorhergehenden Patentansprüche, wobei der Drehverschluss (8) zwischen der Verriegelungsstellung (9) und der Freigabestellung (10) um einen Drehwinkel (13) von 10° bis 180° drehbar ist.

7. Mutter (1) nach einem der vorhergehenden Patentansprüche, wobei der Grundkörper (4) zumindest einen Anschlag (14) aufweist, der einen Drehwinkel (13) des Drehverschlusses (8) begrenzt.

8. Mutter (1) nach einem der vorhergehenden Patentansprüche, wobei der Drehverschluss (8) eine Mehrzahl von Freiräumen (15) aufweist, in die die Gewindelaschen in der Freigabestellung (10) des Drehverschlusses (8) in der radialen Richtung (7) verstellbar sind.

9. Mutter (1) nach Patentanspruch 8, wobei die Freiräume (15) eine Tiefe (35) von mindestens 1 mm aufweisen.

## Claims

1. A nut (1) for securing a sanitary fitting (2) to a support (3), wherein the nut can be screwed onto a thread (6) of the sanitary fitting (2) about a longitudinal axis (24) of the nut (1), and having at least:
- a base body (4) with a plurality of threaded lugs (5) which can be adjusted in a radial direction (7), namely orthogonal to the longitudinal axis of the nut (1), when the nut (1) is slid onto the thread (6), and
- a rotary lock (8) that is secured on the base body (4) to be rotatable between a locking position (9) and a release position (10), wherein the rotary lock (8) locks the threaded lugs (5) in the locking position (9), wherein the rotary lock (8) is guided on the base body (4) between a first axial stop (16) of the base body (4) and a second axial stop (17) of the base body (4), and wherein the first axial stop (16) is formed at a first longitudinal end (25) of the base body (4), **characterized in that** the second axial stop (17) is formed so small in the radial direction (7) of the base body (4) that the rotary lock (8) can be pushed onto the basic body (4) in the axial direction (40) of the basic body (4) by elastic deformation of the rotary lock (8) and/or the second axial stop (17) from a second longitudinal end (30) of the basic body (4) up to the first axial stop (16).

2. The nut (1) according to any on one of the preceding claims, wherein the base body (4) or the rotary lock (8) consists at least partially of glass fiber reinforced plastic.

3. The nut (1) according to any one of the preceding claims, wherein the nut (1) is formed in two parts.

4. The nut (1) according to any one of the preceding claims, wherein the base body (4) has a first length (11) of at least 40 mm.

5. The nut (1) according to any one of the preceding claims, wherein the rotary lock (8) has a second length (12) of at least 5 mm.

6. The nut (1) according to any one of the preceding claims, wherein the rotary lock (8) can be rotated between the locking position (9) and the release position (10) by an angle of rotation (13) of 10° to 180°.

7. The nut (1) according to any one of the preceding claims, wherein the base body (4) has at least one stop (14) which limits an angle of rotation (13) of the rotary lock (8).

8. The nut (1) according to any one of the preceding claims, wherein the rotary lock (8) has a plurality of free spaces (15) into which the threaded lugs can be moved in the radial direction (7) in the release position (10) of the rotary lock (8).

9. The nut (1) according to claim 8, wherein the free spaces (15) have a depth (35) of at least 1 mm.

## Revendications

1. Écrou (1), destiné à fixer une robinetterie sanitaire (2) sur un support (3), susceptible d'être vissé autour d'un axe longitudinal (24) de l'écrou (1) sur un filetage (6) de la robinetterie sanitaire (2) et comportant au moins :
- un corps de base (4), pourvu d'une pluralité de pattes filetées (5), qui lors de l'emboîtement de l'écrou (1) sur le filetage (6) sont ajustables dans une direction radiale (7), à savoir de manière orthogonale par rapport à l'axe longitudinal de l'écrou (1) et
- une fermeture rotative (8), qui est fixée sur le corps de base (4) en étant rotative entre une position de verrouillage (9) et une position de libération (10), dans la position de verrouillage (9), la fermeture rotative (8) verrouillant les pattes filetées (5),
la fermeture rotative (8) étant guidée sur le corps de base (4) entre une première butée axiale (16) du corps de base (4) et une deuxième butée axiale (17) du corps de base (4) et la première butée axiale (16) étant conçue sur une première extrémité (25) côté longitudinal du corps de base (4),
**caractérisé en ce que**
dans la direction radiale (7) du corps de base (4), la deuxième butée axiale (17) est conçue en étant si petite que par une déformation élastique de la fermeture rotative (8) et / ou de la deuxième butée axiale (17), la fermeture rotative (8) soit emboîtable sur le corps de base (4), d'une deuxième extrémité (30) côté longitudinal du corps de base (4), dans la direction axiale (40) du corps de base (4) jusqu'à la première butée axiale (16).

2. Écrou (1) selon l'une quelconque des revendications précédentes du brevet, le corps de base (4) ou la fermeture rotative (8) étant constitué(e) au moins partiellement d'une matière plastique renforcée par fibres de verre.

3. Écrou (1) selon l'une quelconque des revendications précédentes du brevet, l'écrou (1) étant conçu en deux parties.

4. Écrou (1) selon l'une quelconque des revendications précédentes du brevet, le corps de base (4) présentant une première longueur (11) d'au moins 40 mm.

5. Écrou (1) selon l'une quelconque des revendications précédentes du brevet, la fermeture rotative (8) présentant une deuxième longueur (12) d'au moins 5 mm.

6. Écrou (1) selon l'une quelconque des revendications précédentes du brevet, la fermeture rotative (8) étant rotative de la valeur d'un angle de rotation (13) de 10° à 180° entre la position de verrouillage (9) et la position de libération (10).

7. Écrou (1) selon l'une quelconque des revendications précédentes du brevet, le corps de base (4) comportant au moins une butée (14) qui délimite un angle de rotation (13) de la fermeture rotative (8).

8. Écrou (1) selon l'une quelconque des revendications précédentes du brevet, la fermeture rotative (8) comportant une pluralité d'espaces libres (15), dans lesquels, dans la position de libération (10) de la fermeture rotative (8), les pattes filetées sont ajustables dans la direction radiale (7).

9. Écrou (1) selon la revendication 8 du brevet, les espaces libres (15) présentant une profondeur (35) d'au moins 1 mm.
